# EUROPÄISCHE PATENTSCHRIFT

(11) **EP 0 196 558 B1**
(45) Veröffentlichungstag und Bekanntmachung des Hinweises auf die Patenterteilung: **12.08.1992**
(21) Anmeldenummer: 86103781.0
(22) Anmeldetag: 20.03.1986
(51) Int. Cl.: F42B 27/00, F42B 12/32

(54) **Splitterkörper für Granaten**
Fragmentation body for grenades
Corps à fragmentation pour grenades

(30) Priorität: 01.04.1985 AT 954/85
(43) Veröffentlichungstag der Anmeldung: 08.10.1986
(73) Patentinhaber: OREGON ETABLISSEMENT FÜR PATENTVERWERTUNG, 9493 Mauren (LI)
(72) Erfinder: Assmann, Hans, Dipl.-Ing., A-4690 Schwanenstadt (AT)
(74) Vertreter: Torggler, Paul, Dr.

(56) Entgegenhaltungen:
- AT-B- 357 904
- AT-B- 368 280
- DE-A- 2 833 877

## Beschreibung

Die Erfindung bezieht sich auf einen Splitterkörper für Granaten, insbesondere Handgranaten, bestehend aus einem Hohlkörper, dessen Wandung aus in Kunststoff eingebetteten Metallpartikeln besteht und der eine von der Kugelform abweichende gestreckte Gestalt aufweist, in deren Achse der Splitterkörper mindestens eine Öffnung besitzt, wobei die Wand des Splitterkörpers eine achssymmetrische Verdickung mit einer gegenüber den benachbarten Wandbereichen des Splitterkörpers erhöhten Anhäufung von Metallpartikeln aufweist.

Um bei einer Granate, insbesondere Handgranate, eine möglichst gleichmäßige Splitterverteilung zu erreichen, wäre an sich die Kugelform des Splitterkörpers mit einem im Zentrum der Kugel angeordneten Detonator ideal. In diesem Falle erreicht nämlich die vom Detonator ausgehende Detonationswelle alle Punkte der inneren Kugelfläche des Splitterkörpers im gleichen Augenblick, sodaß auch die Zerlegung des gesamten Splittermantels gleichzeitig erfolgt. Kugelförmige Splitterkörper lassen sich jedoch in der Praxis nicht immer realisieren, und zwar einerseits aus ballistischen Gründen, andererseits - insbesondere bei Handgranaten - aus Gründen der Dimensionierung. Wenn nämlich die erforderliche Splitteranzahl und die benötigte Sprengstoffmenge eine relativ große Kugel als Splitterkörper ergäbe, wäre die Handlichkeit einer solchen Handgranate beeinträchtigt. Es werden daher Handgranaten für größere Splitter- und Detonationsleistungen üblicherweise nicht mit kugelförmigen, sondern mit eiförmigen oder sonstwie gestreckten Splitterkörpern ausgebildet. Bei diesen Handgranaten ist jedoch die Splitterverteilung unregelmäßig, d.h. in verschiedenen Richtungen bezogen auf das dreidimensionale Achssystem der Handgranate unterschiedlich.

Es sind Splitterkörper für Handgranaten bekannt geworden, die etwa im mittleren Bereich oder etwas über der Mitte der Seitenwand eine nach innen gerichtete Verdickung aufweisen, wodurch der Innenraum der Handgranate in zwei Teilräume, einen meist kleineren oberen und einen größeren unteren, unterteilt wird (AT-A-357 904, AT-A 368 280). Mit dieser Maßnahme sollte die Ausbreitung der Detonationswelle im Inneren der Handgranate im Sinne einer gleichmäßigen Austreuung der Splitter bzw. Metallpartikel beeinflußt werden. Dieser Effekt hat jedoch in der Praxis keine ausreichende Wirkung gezeigt.

Es blieb daher nach wie vor die Aufgabe ungelöst, einen Splitterkörper für eine Granate, insbesondere Handgranate zu schaffen, der - obgleich nicht von kugelförmiger Gestalt - ähnlich wie ein kugelförmiger Splitterkörper eine möglichst gleichmäßige Splitterverteilung garantiert.

Die Lösung dieser Aufgabe besteht erfindungsgemäß darin, daß die Verdickung der Wand der Splitterkörpers im Übergangsbereich zwischen der Bodenfläche und der Seitenfläche ausgebildet ist, daß sich der Detonator bzw. das Detonatorzentrum wenigstens annähernd im Bereich des Mittelpunktes des Splitterkörpers befindet, und daß die Verdickung der Wand des Splitterkörpers, bezogen auf eine zum Mittelpunkt des Splitterkörpers konzentrische Kugelfläche, im Bereich zwischen den Kugelsektoren von 130° und 165°, vorzugsweise von 135° und 160° liegt, wobei die Nullgradachse mit der Achse des Splitterkörpers zusammenfällt und zur Öffnung des Splitterkörpers weist. Die Bodenfläche ist die der Öffnung für den Zünder gegenüberliegende Innenfläche des Splitterkörpers.

Es hat sich herausgestellt, daß mit Hilfe der erfindungsgemäßen Maßnahme im Vergleich zu einer Handgranate mit einem Splitterkörper von eiförmiger Gestalt in bekannter Ausführung eine gleichmäßigere Verteilung von wirksamen Splittern, d.h. eine gleichmäßigere Verteilung der Splitterdurchschläge durch eine Prüfwand erzielt wird, die die zu prüfende Handgranate in einem bestimmten Abstand zylinderförmig umgibt.

Die erfindungsgemäße Verdickung der Wand des Splitterkörpers wird vorteilhafterweise in das Innere der Handgranate gerichtet, und zwar in Form einer nach innen gerichteten Auswölbung der Innenwand, da eine nach außen gerichtete Verdickung die Außenform der Handgranate eher ungünstig beeinflussen würde.

Wichtig ist vor allem eine erhöhte Anhäufung von Metallpartikeln in der Wand des Splitterkörpers im Übergangsbereich zwischen der Bodenfläche und der Seitenfläche des Splitterkörpers, weil gerade in dem diesem Bereich entsprechenden Splitterstreusektor ein auffälliges Defizit an Splitterdurchschlägen wahrgenommen wurde. Ein ähnliches Splitterdurchschlagsdefizit kann aber auch in der dem Wandbereich des Splitterkörpers zwischen Schulterfläche und Seitenfläche zugeordneten Splitterstreusektor auftreten. Es ist daher gegebenenfalls vorteilhaft, wenn auch im Übergangsbereich zwischen der Schulterfläche und der Seitenfläche eine Verdickung ausgebildet ist, welche Verdickung im Bereich zwischen den Kugelsektoren 15° und 50°, vorzugsweise von 20° und 45° liegt. Als Schulterfläche wird die die Öffnung für den Zünder umgebende Innenfläche des Splitterkörpers bezeichnet.

Im Hinblick auf die gestreckte Gestalt der Granate ist für eine optimale Splitterverteilung auch zweckmäßig, wenn sich der Detonator längs der Achse des Splitterkörpers erstreckt und mit Abstand oberhalb der unteren Verdickung bzw. mit Abstand unterhalb der oberen Verdickung des Splitterkörpers endet.

Die Erfindung wird anhand der Zeichnung durch ein Ausführungsbeispiel näher erläutert. Die Zeichnung zeigt eine Handgranate, teilweise im Vertikalschnitt.

Die in der Zeichnung dargestellte Handgranate weist einen Handgranatenkörper 1 auf, der aus einem inneren, als Hohlkörper ausgebildeten Splitterkörper 2 und einem äußeren Gehäusemantel 3 besteht. Der äußere Gehäusemantel 3 ist aus zähelastischem Kunststoff, z.B. Polyäthylen, gefertigt und weist einen halsförmigen Ansatz 4 mit Außengewinde auf. Die Wand des Splitterkörpers 2 besteht aus in Kunststoff eingebetteten Metallpartikeln in Form von Stahlkugeln. Die Metallpartikel sind in dichter Packung angeordnet. Der die Metallpartikel verbindende Kunststoff kann beispielsweise aus Polystyrol bestehen.

Auf dem Handgranatenkörper ist ein Zünderkopf 5 aufgeschraubt, der die üblichen Funktionselemente, wie Schläger, Sicherungsbügel und Zündröhrchen 6 trägt. Das Zündröhrchen 6 ragt durch die zentrale Öffnung des Splitterkörpers 2 in das Innere der Handgranate, und zwar in eine Aussparung des Sprengsatzes 7.

Die Wand des Splitterkörpers 2 weist im Übergangsbereich zwischen der Bodenfläche 8 und der Seitenfläche 9 eine achssymmetrische Verdickung 10 in Form einer nach innen gerichteten Auswölbung auf. In dieser Verdickung 10 befindet sich eine gegenüber den benachbarten Wandbereichen des Splitterkörpers 2 erhöhte Anhäufung von Metallpartikeln.

Gegebenenfalls kann auch im Übergangsbereich zwischen der Schulterfläche 12 und der Seitenfläche 9 des Splitterkörpers eine achssymmetrische Verdickung 11 (in der Zeichnung strichliert angedeutet) in Form einer nach innen gerichteten Auswölbung vorhanden sein.

In der Zeichnung ist auch eine zum Mittelpunkt M des Splitterkörpers konzentrische Kugelfläche K dargestellt.

Die mit der Achse A des Splitterkörpers zusammenfallende und vom Mittelpunkt M in Richtung zur Zünderöffnung weisende Achse der Kugelfläche K wird als deren Nullgradachse definiert. Die Verdickung 10 der Wand des Splitterkörpers liegt beim dargestellten Ausführungsbeispiel zwischen den Kugelsektoren S₁ von 135° und S₂ von 160°. Die allfällige obere Verdickung 11 der Wand des Splitterkörpers liegt zwischen dem Kugelsektor S₃ von 20° und S₄ von 45°. Der Mittelpunkt M des Splitterkörpers ist der Halbierungspunkt der axialen Erstreckung (Außenmaß) des Splitterkörpers 2.

Der Detonator 13, der im unteren Teil des Zündröhrchens 6 angeordnet ist und beispielsweise aus vier Teilladungen besteht, ist so angeordnet, daß sein Zentrum sich im mittelpunkt M des Splitterkörpers befindet. Der sich in Richtung der Achse A des Splitterkörpers erstreckende Detonator endet unten mit Abstand oberhalb der Verdickung 10 und oben mit Abstand unterhalb der Verdickung 11 (falls eine solche vorhanden ist).

Das dargestellte Ausführungsbeispiel zeigt einen im wesentlichen eiförmigen Splitterkörper. Die erfindungsgemäße Maßnahme läßt sich mit Vorteil aber auch bei anderen "gestreckten" Formen des Splitterkörpers einsetzen, beispielsweise bei Splitterkörpern in Form eines Ellipsoides, eines Zylinders,gegebenenfalls mit oben und unten angeformten Kegel- oder Halbkugelflächen,u.dgl.

## Patentansprüche

1. Splitterkörper für Granaten, insbesondere Handgranaten, bestehend aus einem Hohlkörper, dessen Wandung aus in Kunststoff eingebetteten Metallpartikeln besteht und der eine von der Kugelform abweichende gestreckte Gestalt aufweist, in deren Achse (A) der Splitterkörper (2) mindestens eine Öffnung besitzt, wobei die Wand des Splitterkörpers (2) eine achssymmetrische Verdickung (10,11) mit einer gegenüber den benachbarten Wandbereichen des Splitterkörpers (2) erhöhten Anhäufung von Metallpartikeln aufweist, dadurch gekennzeichnet, daß die Verdickung (10) der Wand des Splitterkörpers (2) im Übergangsbereich zwischen der Bodenfläche (8) und der Seitenfläche (9) ausgebildet ist, daß sich der Detonator (13) bzw. das Detonatorzentrum wenigstens annähernd im Bereich des Mittelpunktes (M) des Splitterkörpers (2) befindet, und daß die Verdickung (10,11) der Wand des Splitterkörpers (2), bezogen auf eine zum Mittelpunkt (M) des Splitterkörpers (2) konzentrische Kugelfläche (K), im Bereich zwischen den Kugelsektoren von 130° und 165°, vorzugsweise von 135° und 160° liegt, wobei die Nullgradachse mit der Achse (A) des Splitterkörpers (2) zusammenfällt und zur Öffnung des Splitterkörpers (2) weist.

2. Splitterkörper nach Anspruch 1, dadurch gekennzeichnet, daß auch im Übergangsbereich zwischen der Schulterfläche (12) und der Seitenfläche (9) eine Verdickung (11) ausgebildet ist, welche Verdickung im Bereich zwischen den Kugelsektoren 15° und 50°, vorzugsweise von 20° und 45° liegt.

3. Splitterkörper nach Anspruch 1 oder 2, dadurch gekennzeichnet, daß die Verdickung (10,11) der Wand des Splitterkörpers (2) die Form einer nach innen gerichteten Auswölbung der Innenwand des Splitterkörpers (2) aufweist.

4. Granate, insbesondere Handgranate, mit Splitterkörper nach einem der Ansprüche 1 bis 3, dadurch gekennzeichnet, daß sich der Detonator (13) längs der Achse (A) des Splitterkörpers (2) erstreckt und mit Abstand oberhalb der unteren Verdickung (10) bzw. mit Abstand unterhalb der oberen Verdickung (11) des Splitterkörpers (2) endet.

## Claims

1. A fragmentation body for grenades, in particular hand grenades, comprising a hollow body, the wall of which comprises metal particles embedded in plastics material, and which is of an elongate configuration which differs from a spherical configuration and on the axis (A) of which the fragmentation body (2) has at least one opening, wherein the wall of the fragmentation body (2) has a thickenening (10, 11) which is symmetrical about the axis, with an accumulation of metal particles which is increased in comparison with the adjacent wall regions of the fragmentation body (2), characterised in that the thickening (10) of the wall of the fragmentation body (2) is provided in the transitional region between the bottom surface (8) and the side surface (9), that the detonator (13) or the detonator centre is disposed at least approximately in the region of the centre point (M) of the fragmentation body (2) and that the thickening (10, 11) of the wall of the fragmentation body (2), relative to a spherical surface (K) which is concentric with respect to the centre point (M) of the fragmentation body (2), lies in the region between the sectors of the sphere of 130° and 165°, preferably 135° and 160°, wherein the zero degree axis coincides with the axis (A) of the fragmentation body (2) and faces towards the opening of the fragmentation body (2).

2. A fragmentation body according to claim 1 characterised in that a thickening (11) is also provided in the transitional region between the shoulder surface (12) and the side surface (9), the thickening (11) being disposed in the region between the sectors of the sphere of 15° and 50°, preferably 20° and 45°.

3. A fragmentation body according to claim 1 or claim 2 characterised in that the thickening (10, 11) of the wall of the fragmentation body (2) is in the form of an inwardly directed bulge in the inside wall surface of the fragmentation body (2).

4. A grenade, in particular a hand grenade having a fragmentation body, according to one of claims 1 to 3, characterised in that the detonator (13) extends along the axis (A) of the fragmentation body (2) and terminates at a spacing above the lower thickening (10) and at a spacing below the upper thickening (11) of the fragmentation body (2) respectively.

## Revendications

1. Corps d'éclatement pour grenades, en particulier pour grenades à main, formé d'un corps creux dont la paroi se compose de particules métalliques noyées dans de la matière plastique et qui présente une forme allongée, différente de la forme sphérique, dans l'axe (A) de laquelle le corps d'éclatement (2) possède un ou plusieurs orifices, la paroi du corps d'éclatement (2) possédant un épaississement (10, 11) symétrique par rapport à un axe, pourvu d'une agglomération de particules métalliques plus grande que celle des zones de la paroi du corps d'éclatement (2) voisines, caractérisé en ce que l'epaississement (10) de la cloison du corps d'éclatement (2) est formé dans la zone de transition entre la surface du fond (8) et la surface latérale (9), en ce que le détonateur (13), respectivement le centre du détonateur se trouve au moins approximativement dans la zone du centre (M) du corps d'éclatement (2), et en ce que l'épaississement (10, 11) de la paroi du corps d'éclatement (2) se trouve, par rapport à une surface sphérique (K) concentrique autour du centre (M) du corps d'éclatement (2), dans la zone des secteurs sphériques compris entre 130° et 165°, de préférence entre 135° et 160°, l'axe zéro coïncidant avec l'axe (A) du corps d'éclatement (2) et étant orienté vers l'orifice de celui-ci.

2. Corps d'éclatement selon la revendication 1, caractérisé en ce qu'il est prévu, également dans la zone de transition entre la surface d'épaulement (12) et la surface latérale (9), un épaississement (11) qui se trouve dans la zone des secteurs sphériques compris entre 15° et 50°, de préférence entre 20° et 45°.

3. Corps d'éclatement selon la revendication 1 ou 2, caractérisé en ce que l'épaississement (10, 11) de la paroi du corps d'éclatement (2) a la forme d'une partie bombée, dirigée vers l'intérieur, de la paroi interne du corps d'éclatement (2).

4. Grenade, notamment grenade à main, pourvue d'un corps d'éclatement selon l'une des revendications 1 à 3, caractérisée en ce que le détonateur (13) s'étend le long de l'axe (A) du corps d'éclatement (2) et se termine, de façon espacée, au-dessus de l'epaississement inférieur (10), respectivement au-dessous de l'épaississement supérieur (11) du corps d'éclatement (2).
